# FASCICULE DE BREVET EUROPEEN

(11) **EP 1 555 046 B1**
(45) Date de publication et mention de la délivrance du brevet: **23.05.2007**
(21) Numéro de dépôt: 04100102.5
(22) Date de dépôt: 14.01.2004
(51) Int. Cl.: A63B 43/00

(54) **Balle de jeu**
Spielball
Game ball

(43) Date de publication de la demande: 20.07.2005
(73) Titulaire: Remy, Vincent, 75001 Paris (FR); Remy, Jean-Baptiste, 75001 Paris (FR)
(72) Inventeur: Remy, Vincent, 75001 Paris (FR); Remy, Jean-Baptiste, 75001 Paris (FR)
(74) Mandataire: Remy, Vincent Noel Paul

(56) Documents cités:
- EP-A- 1 232 772
- WO-A-96/17657
- DD-A- 212 187
- FR-A- 2 508 804
- GB-A- 126 863
- US-A- 5 251 908

## Description

La présente invention concerne une balle de jeu, notamment pour enfants.

Les balles de jeu pour enfants présentent le danger qu'un enfant peut malencontreusement marcher dessus, rouler et chuter, ce qui peut avoir de graves conséquences.

Ce risque est accru pour les ballons de football et plus généralement toutes les balles devant être poussées ou percutées avec les pieds, en particulier pour les petits enfants aux gestes encore maladroits.

GB-A-126863 décrit une balle de tennis avec un noyau rigide.

La présente invention vise à proposer une balle qui préserve la ou les personnes jouant avec de rouler et tomber en marchant dessus.

La balle selon l'invention comporte une couche externe élastique dont l'enveloppe, à l'état non déformé, est propice au roulement.

Elle se caractérise en ce qu'elle comporte intérieurement un noyau rigide dont la forme est inapte au roulement.

On comprend que la balle selon l'invention empêche une personne marchant dessus de rouler car, en cas d'écrasement de ladite balle, la couche externe élastique de la balle s'enfonce et le pied de la personne arrive en appui sur le noyau rigide, lequel ne peut pas rouler.

Dans un mode de réalisation particulier de l'invention, l'enveloppe de la couche externe élastique est sphérique ou elliptique et le noyau rigide est cubique.

La forme du noyau rigide peut être adaptée à l'utilisation qui est envisagée de la balle selon l'invention. Toutefois, pour garantir une parfaite sécurité des personnes, on évitera de préférence des formes présentant des arêtes ou des coins aigus, afin que ledit noyau ne constitue pas un objet susceptible de blesser la personne qui écrase la balle.

Dans le même but de sécurité, il est préférable, selon l'invention, de réaliser le noyau rigide en un matériau suffisamment dur pour réaliser la fonction anti-roulement mais tout de même suffisamment souple pour que ledit noyau puisse se déformer légèrement et effacer ses arêtes en cas de chute d'une personne sur la balle, étant entendu que l'on entend par rigide, dans la présente description, une rigidité notablement supérieure à celle de la couche externe élastique de la balle.

Dans un mode de réalisation particulier de l'invention, le noyau rigide est solidarisé à la couche externe élastique de la balle, de manière que ladite couche externe ne puisse pas tourner autour du noyau maintenu dans une position donnée.

Cette précaution vise à empêcher la partie supérieure de la couche externe de la balle de s'allonger localement et glisser sur le noyau rigide au moment où le pied de la personne écrase la balle, la partie inférieure de la couche externe étant immobilisée entre le noyau et le sol.

L'élasticité de la couche externe de la balle selon l'invention couvre une large gamme, allant de la balle dite "rebondissante" qui reprend sa forme presque instantanément après chaque rebond à la balle dite "molle" qui s'écrase au contact d'une surface dure et ne reprend sa forme qu'au bout d'un certain temps.

Afin de faciliter la compréhension de l'invention, un exemple de réalisation va maintenant en être décrit à l'aide des dessins annexés dans lesquels :
- la figure 1 est une coupe d'une balle selon un mode de réalisation de l'invention, en configuration au repos,
- la figure 2 est une coupe analogue à celle de la figure 1, la balle étant écrasée.

La balle 1 représentée sur le dessin est constituée par un bloc de mousse 2 sphérique évidé en son centre 3, d'environ 30 cm de diamètre externe. Ce bloc de mousse 2 forme la couche externe élastique selon l'invention.

L'élasticité de la mousse suffit à conférer à la balle une aptitude à rebondir suite à un choc contre le sol ou toute surface dure ou suite à une impulsion donnée par un coup de pied.

A l'intérieur de cette sphère de mousse, et concentrique à celle-ci, se trouve un cube de caoutchouc 4 qui occupe tout l'évidement 3 formé au centre de la sphère de mousse.

Le cube de caoutchouc 4 constitue un noyau rigide qui est inapte au roulement.

Tant que la balle est utilisée normalement, sa couche externe 2 se déforme de manière élastique et, entre deux chocs, la sphère de mousse reprend sa forme initiale, représentée à la figure 1.

Si un enfant marche sur la balle, sa couche externe se déforme entre le pied 5 de l'enfant et le cube 4 ainsi qu'entre le cube 4 et le sol 6. Le pied 5 de l'enfant s'appuie alors sur le cube de caoutchouc 4, lequel est immobilisé par sa face inférieure en appui sur le sol 6, comme on le voit à la figure 2.

La balle ne peut pas rouler et l'enfant ne risque pas de tomber dangereusement pour avoir marché sur la balle.

Cet exemple ne saurait être interprété comme apportant une quelconque limitation à la portée de l'invention, laquelle est définie par les revendications annexées.

## Revendications

1. Balle de jeu présentant une couche externe élastique dont l'enveloppe, à l'état non déformé, est propice au roulement, **caractérisée en ce que** la couche externe est formée par un bloc en mousse et que la balle comporte intérieurement un noyau rigide dont la forme est inapte au roulement, le noyau rigide étant réalisé en un matériau suffisamment dur pour réaliser la fonction anti-roulement mais tout de même suffisamment souple pour que ledit noyau puisse se déformer légèrement et effacer ses arêtes en cas de chute d'une personne sur la balle.

2. Balle selon la revendication 1, **caractérisée en ce que** l'enveloppe de la couche externe élastique est sphérique ou elliptique et **en ce que** le noyau rigide est cubique.

3. Balle selon l'une quelconque des revendications 1 et 2, **caractérisée en ce que** le noyau rigide est solidarisé à la couche externe de la balle.

## Claims

1. Game ball, having a resilient external layer the shape of which, when not deformed, is able to roll, **characterized in that** the external layer is made of a block of foam and **in that** the ball has rigid kernel the shape of which is not able to roll, the rigid kernel being made of a material which is tough enough to be unable to roll but smooth enough to slightly deform and have its edges be extinguished in case a person falls on the ball.

2. Ball according to claim 1, **characterized in that** the shape of the resilient external layer is spherical or elliptical and **in that** the rigid kernel is cubic.

3. Ball according to any one of claims 1 and 2, **characterized in that** the rigid kernel is linked to the external layer of the ball.

## Patentansprüche

1. Spielball, welcher eine elastische externe Schicht aufweist, dessen Oberfläche in einem nicht deformierten Zustand zum Rollen geeignet ist, **dadurch gekennzeichnet, dass** die externe Schicht von einem Schaumgummiblock gebildet wird und dadurch, dass der Ball intern einen steifen Kern enthält, dessen Form zum Rollen ungeeignet ist, wobei der steife Kern aus einem ausreichend harten Material gebildet wird, damit die Funktion des Nicht-Rollens durchgeführt werden kann, jedoch genügend flexibel ist, damit der steife Kern sich verformen und seine Kanten verschwinden lässt, falls eine Person auf den Ball fällt.

2. Ball gemäß Anspruch 1, **dadurch gekennzeichnet, dass** die Oberfläche der elastischen externen Schicht kugelförmig oder elliptisch ist und der darin enthaltene steife Kern kubisch ist.

3. Ball gemäß den Ansprüchen 1 und 2, **dadurch gekennzeichnet, dass** der steife Kern mit der externen Schicht des Balls verbunden ist.
